# EUROPÄISCHE PATENTSCHRIFT

(11) **EP 3 105 169 B1**
(45) Veröffentlichungstag und Bekanntmachung des Hinweises auf die Patenterteilung: **04.04.2018**
(21) Anmeldenummer: 15703065.1
(22) Anmeldetag: 05.02.2015
(51) Int. Cl.: B67C 3/04, B67C 3/26

(54) **VERFAHREN SOWIE FÜLLSYSTEM ZUM FÜLLEN VON BEHÄLTERN**
METHOD AND FILLING SYSTEM FOR FILLING CONTAINERS
PROCÉDÉ ET SYSTÈME DE REMPLISSAGE DE RÉCIPIENTS

(30) Priorität: 12.02.2014 DE 102014101708
(43) Veröffentlichungstag der Anmeldung: 21.12.2016
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE)
(86) Internationale Anmeldenummer: PCT/EP2015/052354
(87) Internationale Veröffentlichungsnummer: WO 2015/121138

(56) Entgegenhaltungen:
- WO-A1-2014/019642
- DE-A1-102008 057 752
- DE-A1-102009 016 322
- DE-U1- 20 319 619

## Beschreibung

Die Erfindung bezieht sich auf ein Verfahren gemäß Oberbegriff Patentanspruch 1 sowie auf ein Füllsystem gemäß Oberbegriff Patentanspruch 8, und wie aus der DE 203 19 619 U bekannt. Aufgabe der Erfindung ist es, ein Verfahren sowie ein Füllsystem aufzuzeigen, mit welchem insbesondere auch ein Abfüllen von Spirituosen und/oder Wein mit exakter Füllhöhe möglich ist, und zwar insbesondere auch unter Einhaltung der von Spirituosenabfüllbetrieben geforderten Ansprüche und hygienischen Rahmenbedingungen.

Zur Lösung dieser Aufgabe ist ein Verfahren entsprechend dem Patentanspruch 1 ausgebildet. Ein Füllsystem ist Gegenstand des Patentanspruchs 8.

Das erfindungsgemäße Füllsystem eignet sich insbesondere zum Abfüllen von Spirituosen und/oder Wein und erfüllt dabei in optimaler Weise die an derartige Füllsysteme gestellten Forderungen und Ansprüche:
Das erfindungsgemäße Füllsystem ist rechnergesteuert, d.h. es erfolgt kein mechanisches Öffnen der Flüssigkeitsventile der Füllpositionen. Das Füllsystem garantiert eine hygienische Ausführung, insbesondere sind keine Schiebedichtungen zwischen einem Hygienebereich und der Umgebung erforderlich. Beim Füllen der Behälter erfolgt keine Benetzung der Behältermündung mit dem Füllgut. Vielmehr erfolgt die Füllgutanstrahlung, d.h. das Austreten des Füllgutes aus dem Füllelement der jeweiligen Füllposition innerhalb des Behälters unterhalb der Behältermündung, d.h. etwa auf dem Niveau der angestrebten Füllhöhe. Das Füllsystem ermöglicht eine präzise Einstellung der Füllhöhe durch das sogenannte Trinox-Verfahren.

Bei der Erfindung wird zur Füllhöhenkorrektur der Kopfraum des jeweiligen Behälters aus einem für sämtliche Füllpositionen gemeinsamen und am Maschinenelement vorgesehenen Trinoxkanal über einen Trinox-Gasweg, der vorzugsweise für jede Füllposition gesondert vorgesehen ist, mit einem Trinox-Gas beaufschlagt. Der Trinox-Gasweg ist auf wenigstens einer Teillänge innerhalb eines Faltenbalgs ausgebildet ist, der sich zwischen dem Anlageelement und einem Füllelementgehäuse des jeweiligen Füllelementes und/oder dem Transportelement oder dem Rotor erstreckt. Hierdurch ergibt sich eine betriebssichere und konstruktiv vereinfachte Ausbildung des Trinox-Gasweges auch mit der Möglichkeit einer Höhenverstellung des Anlageelementes in Bezug auf die Füllelemente z.B. für eine Einstellung der Füllhöhe. Bei einer bevorzugten Ausführungsform weisen die Füllelemente jeweils ein Füllrohr auf und der Trinox-Gasweg ist dann als Ringkanal zwischen dem das Füllrohr umschließenden Faltenbalg und dem Füllrohr ausgebildet.

Bei einer weiteren Ausführung der Erfindung wird das Füllgut, welches beim Füllen vom Rückgas mitgeführt wird und/oder bei der Füllhöhenkorrektur durch das dabei verwendete Trinox-Gas aus dem jeweiligen Behälter verdrängt wird, in eine gesonderte Sammel- und Trennkammer gelangt und keine Rückführung dieses Füllgutes in den Füllkessel erfolgt, wodurch die Gefahr einer Kontamination des Füllgutes im Füllkessel zuverlässig vermieden ist. Das in die Sammel- und Trennkammer rückgeführtes und dort auch von gasförmigen Bestandteil getrenntes Füllgut wird entweder verworfen oder aber bevorzugt nach einer entsprechenden Aufbereitung dem Füllsystem wieder zugeführt.

"In Dichtlage mit dem Füllelement befindlicher Behälter" bedeutet im Sinne der Erfindung, dass der jeweils zu füllende Behälter in der dem Fachmann bekannten Weise mit seiner Behältermündung abgedichtet an der Füllposition angeordnet ist bzw. dicht an eine dortige, das Füllrohr des Füllelementes umgebende Dichtung angepresst ist.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in vereinfachter Darstellung und im Schnitt eine Füllposition eines Füllsystems zum Füllen von Behältern mit einem flüssigen Füllgut;
- Fig. 2: im Schnitt und in vergrößerter Teildarstellung ein Detail des Füllsystems der Figur 1;
- Fig. 3: in vereinfachter schematischer Darstellung die Füllposition eines Vakuum-Füllsystems zum Füllen von Behältern mit einem flüssigen Füllgut;
- Fig. 4: in vereinfachter Schnittdarstellung das obere Ende eines Rückgasrohres des Füllsystems der Figur 3 zusammen mit einem Sammel- und Trennkanal und einem pneumatisch betätigten Ventil;
- Fig. 5: eine Darstellung ähnlich Figur 4 bei einer weiteren Ausführungsform der Erfindung.

Die Figur 1 zeigt eine Füllposition 1 eines Füllsystems 2 einer Füllmaschine umlaufender Bauart zum Füllen, beispielsweise zum drucklosen Füllen von Behältern 3 in Form von Flaschen mit eine flüssigen Füllgut.

Das Füllsystem 2 umfasst u.a. einen Füllgutkessel 4, der der als Ringkessel ausgebildet ist und am Umfang eines um eine vertikale Maschinenachse umlaufend angetriebenen Rotors 5 eine vertikale Maschinenachse konzentrisch umschließend vorgesehen ist. Der Innenraum des Füllgutkessels 4 ist durch eine Trennwand 6 in eine obere Kammer 4.1 und in eine untere Füllgutkammer 4.2 getrennt. Letztere ist während des Füllbetriebes mit dem flüssigen Füllgut teilgefüllt, welches über einen Versorgungsanschluss 7 zugeführt wird. Jede Füllposition 1 besitzt ein in der Figur 1 allgemein mit 8 bezeichnetes Füllelement mit einem Füllelementgehäuse 9, welches am Rotor 5 unterhalb des Füllgutkessels 4 vorgesehen ist und in welchem ein Flüssigkeitskanal 10 ausgebildet ist, der an seinem oberen Ende in die Füllgutkammer 4.2 mündet und an der Unterseite des Füllgutgehäuses 9 in einen Ringkanal eines Füllrohres 11 übergeht. Dieses bildet an seinem unteren, offenen Ende eine Abgabeöffnung, über die das flüssige Füllgut während des Füllens dem Behälterinnenraum des jeweiligen Behälters 3 zufließt. Im Inneren des Flüssigkeitskanals 10 ist ein Flüssigkeitsventil 12 vorgesehen, dessen Ventilkörper 12.1 mit einer Ventilfläche im Flüssigkeitskanal 10 zusammenwirkt. Der Ventilkörper 12.1 ist an einem Rückgasrohr 13 vorgesehen, welches achsgleich mit einer vertikalen Füllelementachse FA angeordnet als Ventilstößel zum Öffnen und Schließen des Flüssigkeitsventils 12 dient und hierfür um einen vorgegebenen Öffnungs- und Schließhub in Richtung der Füllelementachse FA bewegt wird. Bei der dargestellten Ausführungsform sind das Rückgasrohr 13 und damit der Ventilkörper 12.1 durch eine in der Rückgaskammer 4.1 angeordnete Druckfeder 18.1 für eine Bewegung nach oben, d.h. in die Schließstellung des Flüssigkeitsventils 12 vorgespannt. Zum Öffnen des Flüssigkeitsventils 12 dient eine pneumatische Betätigungseinrichtung 14, die an der Oberseite des Füllgutkessels 4 vorgesehen ist und im Wesentlichen einen Zylinder 15, einen Kolben 16 mit Stößel oder Kolbenstange 17 und eine Druckfeder 18.2 aufweist, deren Federkraft kleiner als die Federkraft der Druckfeder 18.1 ist. Oberhalb des Kolbens 16 ist im Zylinder 15 eine Steuerkammer 19 gebildet. Die den Kolben 16 nach oben vorspannende Druckfeder 18.2 befindet sich unterhalb des Kolbens 16. Die Kolbenstange 17 ist als achsgleich mit der Füllelementachse angeordnetes Rohrstück mit einem beidendig offenen Kanal ausgebildet und liegt in dem in der Figur gezeigten Betriebszustand mit seinem unteren, verbreiterten Ende über eine Ringdichtung in der Kammer 4.1 gegen das dortige, obere offene Ende des Rückgasrohres 13 an, sodass der in der Kolbenstange 17 ausgebildete Kanal mit dem Kanal des Rückgasrohres 13 in Verbindung steht bzw. sich der Kanal des Rückgasrohres 13 in dem Kanal der Kolbenstange 17 fortsetzt. An dem oberen, abgedichtet aus der Steuerkammer 19 herausgeführten Ende ist der Kanal der Kolbenstange 17 über eine flexible Verbindungsleitung 20 mit einer an der Oberseite des Füllgutkessels 4 vorgesehenen, für sämtliche Füllpositionen 1 des Füllsystems gemeinsamen und als Ringkanal ausgebildeten Sammel- und Trennkammer 21 verbunden, und zwar derart, dass die flexible Verbindungsleitung 20 an der Oberseite dieser Kammer in deren Innenraum mündet. Der Innenraum der Sammel- und Trennkammer 21 ist weiterhin mit einem unteren Anschluss 23 zum Abführen von Füllgut und mit einem oberen Anschluss 22 zum Abführen von Rückgas und anderen gasförmigen Bestandteilen verbunden.

Zur Ansteuerung des Betätigungselementes 14 ist ein elektrisch betätigbares Steuerventil 24 vorgesehen, welches wenigstens drei Schaltstellungen aufweist, und zwar
eine erste Schaltstellung zur Beaufschlagung der Steuerkammer 19 mit einem erhöhten Steuerdruck P1 zum Öffnen des Flüssigkeitsventils 12, wobei die mit dem Steuerdruck P1 erzeugte Kraft größer ist als die Summe der Federkräfte der Federn 18.1 und 18.2,
eine zweite Schaltstellung zur Beaufschlagung der Steuerkammer 19 mit einem reduzierten Steuerdruck P2 für das Schließen des Flüssigkeitsventils 12, d.h. zur Erzeugung einer Kraft, die zwar größer ist als die Federkraft der Druckfeder 18.2, aber kleiner ist als die Federkraft der Feder 18.1 sowie
eine dritte Schaltstellung zum Entlüften der Steuerkammer 19 bzw. zur Beaufschlagung der Steuerkammer 19 mit dem Umgebungsdruck Pu zum Trennen der Verbindung zwischen dem Rückgasrohr 13 und der Kolbenstange 17, insbesondere für eine CIP-Reinigung und/oder CIP-Desinfektion des Füllsystems 2. Mit 25 ist ein für sämtliche Füllpositionen 1 des Füllsystems gemeinsames Anlageelement bezeichnet, welches bei der dargestellten Ausführungsform als die vertikale Maschinenachse konzentrisch umschließender Ring ausgebildet ist und durch welches die Füllrohre 11 sämtlicher Füllelement 8 nach oben hin durch Dichtungen 25.1 abgedichtet hindurchgeführt sind, sodass sie mit jeweils einer unteren Länge über die Unterseite des Anlageelementes 25 vorstehen. Das Anlageelement 25 ist weiterhin mit die Füllrohre 11 umschließenden Ringdichtungen 26 versehen, gegen die die Behälter 3 bei in ihren Behälterinnenraum hineinragenden Füllrohren 11 mit der Behältermündung in Dichtlage anliegen.

Mit 27 ist ein Trinoxkanal 27 bezeichnet, welcher als Ringkanal ausgebildet für sämtliche Füllpositionen 1 des Füllsystems 2 gemeinsam vorgesehen ist. Jeder Füllposition 1 ist ein Trinox-Ventil 28 zugeordnet, und zwar in einem an den Trinoxkanal 27 angeschlossenen Trinox-Gasweg 29, der zumindest auf einer Teillänge innerhalb einer flexiblen Verbindung gebildet ist, und zwar entsprechend der Figur 2 in einem Faltenbalg 31.1, der sich zwischen dem Rotor 5 und dem Anlageelement 25 erstreckt und sich in diesem Anlageelement fortsetzt. Der Trinox-Gasweg 29 mündet über einen nach oben hin durch die jeweilige Dichtung 25.1 abgedichteten Ringspalt 30, der das jeweilige Füllrohr 11 umschließt, in den Behälterinnenraum des in Dichtlage am Füllelement 8 bzw. an dem Anlageelement 25 vorgesehenen Behälters 3.

Das Füllsystem 2 dient beispielsweise zum drucklosen Füllen der Behälter 3. Für das Füllen wird der jeweilige Behälter 3 in Richtung der Füllelementachse FA angehoben, sodass er mit dem Rand seiner Behältermündung in Dichtlage gegen die jeweilige Ringdichtung 26 anliegt. Durch Beaufschlagung der Steuerkammer 19 mit dem Druck P1 wird das Flüssigkeitsventil 12 geöffnet. Das Füllgut läuft unterhalb der Behältermündung drucklos und über die Behälterinnenfläche in den Behälter 3. Die Füllgeschwindigkeit wird dabei durch das geodätische Gefälle zwischen der Oberkante des Füllgutspiegels im Füllgutkessel 4 und der Abgabeöffnung an der Unterseite des Füllrohres 11 bestimmt. Das vom zufließenden Füllgut aus dem Behälterinnenraum verdrängte Rückgas strömt über das Rückgasrohr 13, den Kanal der Kolbenstange 17 und die Verbindungsleitung 20 in die Sammel- und Trennkammer 21 und kommt somit zumindest zunächst nicht in Kontakt mit dem Füllgut in der Füllgutkammer 4.2. Das Zufließen des Füllgutes in den Behälter 3 wird automatisch beendet, sobald das untere, über die Unterseite des Füllrohres 11 vorstehende Ende des Rückgasrohres in den Füllgutspiegel im Behälter 3 eingetaucht ist. Im Anschluss daran wird beispielsweise zeitgesteuert das Flüssigkeitsventil 12 geschlossen, und zwar durch Beaufschlagung der Steuerkammer 19 mit dem Druck P2. Zur Einstellung einer exakten Füllhöhe bzw. zur Füllhöhenkorrektur wird dann das Trinox-Ventil 28 geöffnet, sodass aus dem Trinox-Kanal 27 ein unter einem geringen Überdruck, beispielsweise unter einem Überdruck von 0,5 bis 1,0 bar bestehendes Trinox-Gas, d.h. Inert-Gas (z.B. CO2-Gas und/oder Stickstoff) in den vom Füllgut nicht eingenommenen Kopfraum des in Dichtlage am Anlageelement 25 vorgesehenen Behälters 3 einströmen und dadurch Füllgut über das Rückgasrohr 13, den Kanal der Kolbenstange 17 und die Verbindungsleitung 20 die Sammel- und Trennkammer drücken kann, und zwar solange bis sich das untere Ende des Rückgasrohres 13 oberhalb des Füllgutspiegels im Behälter 3 befindet. Die Höhe des Füllgutspiegels im Behälter 3 wird somit durch die Länge bestimmt, mit der das Rückgasrohr 13 in den Behälter 3 hineinreicht. Zur Einstellung der Füllhöhe ist das Anlageelement 25 in Richtung der Füllelementachse FA verstellbar, wie dies mit dem Doppelpfeil A angedeutet ist. Mit dem Schließen des Trinox-Ventils 28 ist der Füllprozess abgeschlossen. Der jeweils gefüllte Behälter 3 kann abgesenkt werden.

Die Figur 2 zeigt als weitere Ausführungsform einen Trinox-Gasweg 29a, der auf einer Teillänge dadurch gebildet ist, dass zwischen der Unterseite des Füllelementgehäuses 9 und der Oberseite des Anlageelementes 25 ein das jeweilige Füllrohr 11 umschließender Faltenbalg 31 vorgesehen ist und zwischen diesem und dem Füllrohr 11 ein nach außen hin abgedichteter Ringraum 32 gebildet ist, der Teil des Trinox-Gasweg 29a ist und über den Ringkanal 30 mit dem Behälterinnenraum des in Dichtlage am Füllelement 8 bzw. an dem Anlageelement 25 vorgesehenen Behälters 3 sowie über das Trinoxventil 28 mit dem Trinoxkanal 27 in Verbindung steht. Bei dieser Ausführungsform können die Dichtungen 25.1 entfallen.

Die Figuren 3 und 4 zeigen eine Füllposition 1a eines Füllsystems 2a einer Füllmaschine umlaufender Bauart mit einem Füllgutkessel 4a, der Teil eines um eine vertikale Maschinenachse umlaufenden Rotors 5a ist. Der Füllgutkessel 4a ist mit einer einzigen Kammer 4a.1 ausgebildet, die während des Füllbetriebes mit dem flüssigen Füllgut teilgefüllt ist. Jeder Füllposition 1a ist wiederum ein Füllelement 8a zugeordnet, welches an der Unterseite des Füllgutkessels 4a vorgesehen ist und mit einem Füllrohr 11a ausgebildet ist, welches beim Füllen des jeweiligen Behälters 3 mit einem unteren, eine Abgabeöffnung für das Füllgut bildenden Ende wiederum durch die Behältermündung in den Behälterinnenraum hineinreicht.

Jede Füllposition 1a bzw. jedes Füllelement 8a weist weiterhin ein Rückgasrohr 13a auf, welches achsgleich mit einer Füllelementachse FA angeordnet zugleich als Ventilstößel für den Ventilkörper des Flüssigkeitsventils 12a dient, durch die Kammer 4a.1 hindurchreicht und an der Oberseite des Füllgutkessels 4a aus diesem abgedichtet herausgeführt ist. Das Rückgasrohr 13a wirkt dort mit einem Betätigungselement 14a zusammen, und zwar zum gesteuerten Öffnen und Schließen des Flüssigkeitsventils 12a. Nicht nur das Betätigungselement 14a, welches pneumatisch gesteuert wird, sondern auch eine der Feder 18.1 entsprechende, das Flüssigkeitsventil 12a schließende Feder befinden sich außerhalb des Füllgutkessels 4a. Oberhalb des Betätigungselementes 14a mündet der Rückgaskanal in eine für jede Füllposition 1a individuell vorgesehene Kammer 33 (Figur 4), die über ein pneumatisch betätigbares Ventil 34 mit der für sämtliche Füllpositionen 1a gemeinsamen Sammel- und Trennkammer 21 in Verbindung steht.

Das Füllsystem 2a weist wiederum das höhenverstellbare Anlagenelement 25a auf, welchem bei der dargestellten Ausführungsform für jede Füllposition 1a eine Zentriertulpe 35 mit Dichtung zugeordnet ist, die Teil des Anlageelementes 25a ist und gegen die der jeweilige Behälter 3 beim Füllen mit seiner Behälteröffnung in Dichtlage anliegt. Weiterhin ist jede Füllposition 1a mit einem dem Faltenbalg 31 entsprechenden Faltenbalg 31a ausgestattet, welcher zwischen dem Faltenbalg 31a und dem Füllelement 11a einen Ringkanal 30 bildet, der Teil des Trinox-Gasweges 29a ist und in den Innenraum des beim Füllen in Dichtlage an der Füllposition 1a vorgesehenen Behälters 3 mündet. Über den Trinox-Gasweg 29a ist der jeweilige Behälter 3 wiederum gesteuert mit dem Trinoxventil 28 mit dem Trinoxgas aus dem Trinoxkanal 27 beaufschlagbar.

Das Füllsystem 2a eignet sich insbesondere auch zum Vakuumfüllen der Behälter 3. Bei diesem Verfahren wird in bekannter Weise der Innenraum des jeweiligen, in Dichtlage an einer Füllposition 1a angeordnete Behälter 3 vor dem Öffnen des Flüssigkeitsventils 12a mit Unterdruck beaufschlagt, und zwar bei der dargestellten Ausführungsform aus der Sammel- und Trennkammer 21 über das geöffnete Ventil 34 und den Kanal des Rückgasrohres 13a. Die Sammel- und Trennkammer 21 ist über einen Anschluss mit einer Vakuum-Quelle verbunden. Ein zweiter Anschluss dient wieder zum Abführen von flüssigem Füllgut aus der Sammel- und Trennkammer 21. Nach dem Öffnen des Flüssigkeitsventils 12a fließt das flüssige Füllgut unterhalb der Behältermündung über das in den Behälter 3 hineinreichende Füllrohr 11a in den Behälterinnenraum. Das Ventil 34 ist hierbei geschlossen. Das Zufließen des Füllgutes wird beendet, sobald das untere Ende des Rückgasrohres 13a in den Füllgutspiegel ausreichend eingetaucht ist. Im Anschluss daran wird auch das Flüssigkeitsventil 12a geschlossen. Zur Einstellung einer exakten Füllhöhe bzw. zur Füllhöhenkorrektur wird aus dem Trinoxkanal 27 Trinoxgas, d.h. Inertgas unter Druck in den Kopfraum des in Dichtlage an der Füllposition 1a angeordneten Behälter eingeleitet, sodass bei wieder geöffnetem Ventil 34 überschüssiges Füllgut über das Rückgasrohr 13a in die Sammel- und Trennkammer 21 vergedrängt wird, bis sich das untere Ende des Rückgasrohres 13a oberhalb des Füllgutspiegels im Behälterinnenraum befindet. Durch Höhenverstellung des Anlagenelementes 25a kann die Füllhöhe in den Behältern 3 eingestellt werden.

Die Figur 5 zeigt eine Darstellung ähnlich Figur 4 einer Füllposition 1b eines Füllsystems 2b, welches sich von dem Füllsystem 2a lediglich dadurch unterscheidet, das die Füllpositionen 1b das Ventil 34 nicht aufweisen, vielmehr die jeweilige Kammer 33 ständig mit der Sammel- und Trennkammer 21 verbunden ist. Allen beschriebenen Ausführungsformen ist gemeinsam, dass der Trinox-Gasweg 29, 29a auf wenigstens einer Teillänge innerhalb eines Faltenbalgs 31, 31.1, 31a ausgebildet ist, der sich zwischen dem Anlageelement 25, 25a und dem Füllelementgehäuse 9, 9a oder dem Rotor 5 erstreckt, dass das Rückgas und eventuell mit dem Rückgas, insbesondere aber mit dem Trinox-Gas aus dem jeweiligen Behälter 3 mitgeführtes Füllgut nicht in den Innenraum des Füllgutkessels zurückgeführt wird, sodass die Gefahr einer Infektion des Füllgutes im Füllgutkessel durch das mitgeführte Füllgut vermieden ist. Das in der Sammel- und Trennkammer 21 getrennte oder abgesonderte und über den Anschluss 23 abgeführte Füllgut wird dann verworfen oder erst nach einer Aufbereitung an das Füllsystem oder an den Füllgutkessel 4, 4a zurückgeführt. Das vom Füllgut in der Sammel- und Trennkammer 21 getrennte Rückgas wird beispielsweise über den Anschluss 22 an den vom Füllgut nicht eingenommenen und über dem Füllgutspiegel gebildeten Gasraum des Füllgutkessels 4, 4a zurückgeführt. Hierfür ist der Anschluss 22 beispielsweise mit diesem Gasraum verbunden.

Das im Füllgutkessel 4, 4a über dem Füllgut befindliche Gaspolster ist statisch und weist keine oder im Wesentlichen keine Strömung auf und wird während des Füllbetriebes auch nicht ausgetauscht, sodass Alkohol und/oder Aromadämpfe nicht verloren gehen. Weiterhin ermöglichen die Füllsysteme eine Inertgas-Überlagerung mit sehr geringem Gasverbrauch. Die Zuspeisung von Inertgas erfolgt in den vom Füllgut eingenommenen Teil des Füllgutkessels 4, 4a. Überschüssiges Inertgas wird von dem Sammel- und Trennkanal 21 aufgenommen.

### Bezugszeichenliste

- 1, 1a, 1b: Füllposition
- 2, 2a, 2b: Füllsystem
- 3: Behälter
- 4,4a: Füllgutkessel
- 4.1, 4.2: Kammer
- 4a.1: Kammer
- 5, 5a: Rotor
- 6: Trennwand
- 7: Versorgungsleitung
- 8, 8a: Füllelement
- 9, 9a: Füllelementgehäuse
- 10: Flüssigkeitskanal
- 11, 11a: Füllrohr
- 12, 12a: Flüssigkeitsventil
- 12.1: Ventilkörper
- 13, 13a: Rückgasrohr
- 14, 14a: Betätigungselement
- 15: Zylinder
- 16: Kolben
- 17: rohrförmige Kolbenstange
- 18.1, 18.2: Druckfeder
- 19: Steuerkammer
- 20: Verbindungsleitung
- 21: Sammel- und Trennkammer
- 22, 23: Anschluss
- 24: Steuerventil
- 25, 25a: Anlageelemente
- 25.1: Dichtung
- 26: Ringdichtung
- 27: Trinox-Kanal
- 28: Trinox-Ventil
- 29, 29a: Verbindung
- 30: Ringkanal
- 31, 31.1, 31a: Faltenbalg
- 32: Ringraum
- 33: Kammer
- 34: Ventil
- 35: Zentriertulpe
- A: Einstellhub des Anlagenelementes 25, 25a
- FA: Füllelementachse

## Patentansprüche

1. Verfahren zum Füllen von Behältern (3) mit einem flüssigen Füllgut, vorzugsweise in Form von Spirituosen oder Wein, unter Verwendung eines Füllsystems (2, 2a, 2b) mit mehreren jeweils ein Füllelement (8, 8a) mit Flüssigkeitsventil (12, 12a) aufweisenden Füllpositionen (1, 1a, 1b) an einem umlaufend antreibbaren Transportelement oder Rotor (5), sowie mit einem Füllgutkessel (4, 4a), der an dem Transportelement oder Rotor (5) für die Füllpositionen (1, 1a, 1b) gemeinsam vorgesehen ist und wenigstens eine Füllgutkammer (4.2, 4a.1) zur Aufnahme des Füllgutes bildet, wobei dem jeweiligen mit einer Behälteröffnung in Dichtlage an einem Anlageelement (25, 25a, 35) einer Füllposition (1, 1a, 1b) befindlichen Behälter (3) das Füllgut aus dem Füllgutkessel (4, 4a) über das Flüssigkeitsventil (12, 12a) gesteuert zugeführt wird und nach Beendigung des Füllprozesses und nach dem Schließen des Flüssigkeitsventils (12, 12a) der vom Füllgut nicht eingenommene Kopfraum des in Dichtlage dem Anlageelement (25, 25a, 35) befindlichen Behälters (3) zur Füllhöhenkorrektur mit einem unter Druck stehenden Trinox- oder Inertgas, beispielsweise in Form eines CO2-Gases und/oder in Form von Stickstoff, aus einem am Transportelement oder Rotor (5) vorgesehenen Trinoxkanal (27) über einen in den Kopfraum mündenden und vorzugsweise individuell gesteuerten Trinox-Gasweg (29, 29a) beaufschlagt und hierbei überschüssiges Füllgut aus dem Behälter (3) zusammen mit Trinox-Gas über einen Rückgasweg (13, 13a, 17) verdrängt wird, **dadurch gekennzeichnet, dass** der Kopfraum des jeweiligen Behälters (3) mit dem Trinox-Gas über den Trinox-Gasweg (29, 29a) beaufschlagt wird, der auf wenigstens einer Teillänge innerhalb eines Faltenbalgs (31, 31.1, 31a) ausgebildet ist, der sich zwischen dem Anlageelement (25, 25a, 35) und einem Füllelementgehäuse (9, 9a) des jeweiligen Füllelementes (8, 8a) und/oder dem Transportelement oder dem Rotor (5) erstreckt.

2. Verfahren nach Anspruch 1, **dadurch gekennzeichnet dass** bei Verwendung von Füllelementen (8, 8a) mit Füllrohr (11, 11a) der Trinox-Gasweg (29a) als Ringkanal (32) zwischen dem das Füllrohr 11, 11a) umschließenden Faltenbalg (31, 31a) und dem Füllrohr (11. 11a) ausgebildet ist.

3. Verfahren nach Anspruch 1 oder 2, **dadurch gekennzeichnet dass** zur Einstellung der Füllhöhe das Anlageelement (25, 25a, 35) in der Höhe verstellt wird.

4. Verfahren nach einem der vorhergehenden Ansprüche, **dadurch gekennzeichnet, dass** ein beim Füllen oder bei der Füllhöhenkorrektur aus dem Behälterinnenraum über den Rückgasweg (13, 13a, 17) verdrängtes Rückgas und/oder Füllgut in einer für sämtliche Füllpositionen (1, 1a, 1b) gemeinsamen und vom Füllgutraum (4.2, 4a.1) des Füllgutkessels (4, 4a) getrennten Sammel- und Trennkammer (21) aufgenommen wird, und dass in der Sammel- und Trennkammer (21) ein Trennen von gasförmigen und flüssigen Bestandteilen erfolgt.

5. Verfahren nach Anspruch 4, **dadurch gekennzeichnet dass** die gasförmigen Bestandteile in einem Gasraum zurückgeleitet werden, der oberhalb des Füllgutspiegels im Füllgutraum (4.2, 4a.1) des Füllkessels (4, 4a) gebildet ist.

6. Verfahren nach Anspruch 4 oder 5, **dadurch gekennzeichnet, dass** das von gasförmigen Bestandteilen getrennte Füllgut aus der Sammel- und Trennkammer (21) verworfen oder nach einer Aufbereitung dem Füllsystem (2, 2a, 2b) oder dessen Füllgutkessel (4, 4a) wieder zugeführt wird.

7. Verfahren nach einem der Ansprüche 4 - 6, **dadurch gekennzeichnet, dass** der Rückgasweg zumindest auf einer Teillänge von dem Kanal eines Rückgasrohres (13, 13a) gebildet ist, und dass das Rückgasrohr (13, 13a) ein die Füllhöhe des Füllgutes im Behälter (3) bestimmendes Element in der Weise bildet, dass beim Eintauchen des Rückgasrohres (13, 13a) in den beim Füllen im Behälter (3) aufsteigenden Füllgutspiegel das weitere Zufließen des Füllgutes in den Behälter beendet wird.

8. Füllsystem zum Füllen von Behältern (3) mit einem flüssigen Füllgut, vorzugsweise in Form von Spirituosen oder Wein, mit mehreren jeweils ein Füllelement (8, 8a) aufweisenden Füllpositionen (1, 1a, 1b) an einem umlaufend antreibbaren Transportelement oder Rotor (5), wobei die Füllelemente (8, 8a) jeweils einen in einem Füllelementgehäuse (9, 9a) ausgebildeten Flüssigkeitskanal (10) mit Abgabeöffnung für das Füllgut sowie mit einem Flüssigkeitsventil (12, 12a) zum gesteuerten Öffnen und Schließen des Flüssigkeitskanals (10) aufweisen, der mit einer Füllgutkammer (4.2, 4a.1) eines für sämtliche Füllpositionen (1, 1a, 1b) gemeinsamen Füllgutkessels (4, 4a) in Verbindung steht, sowie mit einem am Transportelement oder Rotor (5) vorgesehenen Trinoxkanal (27), aus dem nach Beendigung des Füllprozesses und nach dem Schließen des Flüssigkeitsventils (12, 12a) der vom Füllgut nicht eingenommene Kopfraum des in Dichtlage an einem Anlageelement (25, 25a, 35) der Füllposition (1, 1a, 1b) befindlichen Behälters (3) zur Füllhöhenkorrektur mit einem unter Druck stehenden Trinox- oder Inertgas, beispielsweise in Form eines CO2-Gases und/oder in Form von Stickstoff, über einen in den Kopfraum mündenden und vorzugsweise individuell gesteuerten Trinox-Gasweg (29, 29a) beaufschlagbar ist, um hierbei überschüssiges Füllgut aus dem Behälter (3) mit dem Trinox-Gas über einen Rückgasweg (13, 13a, 17) zu verdrängen, **dadurch gekennzeichnet,**
**dass** der Trinox-Gasweg (29, 29a) auf wenigstens einer Teillänge innerhalb eines Faltenbalgs (31, 31.1, 31a) ausgebildet ist, der sich zwischen dem Anlageelement (25, 25a, 35) und dem Füllelementgehäuse (9, 9a) und/oder dem Transportelement oder dem Rotor (5) erstreckt.

9. Füllsystem nach Anspruch 8, **dadurch gekennzeichnet, dass** die Füllelemente (8, 8a) jeweils ein Füllrohr (11, 11a) aufweisen, und dass der Trinox-Gasweg (29a) als Ringkanal zwischen dem das Füllrohr (11, 11a) umschließenden Faltenbalg (31, 31a) und dem Füllrohr (11. 11a) ausgebildet ist.

10. Füllsystem nach Anspruch 8 oder 9, **dadurch gekennzeichnet, dass** das Anlageelement (25, 25a, 35) zur Einstellung der Füllhöhe höhenverstellbar ist.

11. Füllsystem nach einem der Ansprüche 8 - 10, **dadurch gekennzeichnet, dass** Rückgaswege der Füllelemente (8, 8a) mit einer für sämtliche Füllpositionen (1, 1a, 1b) gemeinsamen und von der Füllgutkammer (4.2, 4a.1) des Füllkessels (4, 4a) getrennten Sammel- und Trennkammer (21) in Verbindung stehen.

12. Füllsystem nach einem der Ansprüche 8 - 11, **dadurch gekennzeichnet, dass** der Trinox-Gasweg (29, 29a) in einen das Füllrohr (12, 12a) umgebenden, nach außen hin geschlossenen und mit dem Behälterinnenraum in Verbindung stehenden Ringkanal (30) mündet.

13. Füllsystem nach Anspruch 11 oder 12, **dadurch gekennzeichnet, dass** jedes Füllelement (8, 8a) ein Rückgasrohr (13, 13a) aufweist, welches mit der Sammel- und Trennkammer (21) in Verbindung steht.

14. Füllsystem nach Anspruch 13, **dadurch gekennzeichnet, dass** das Rückgasrohr (13) einen Ventilstößel für einen Ventilkörper (12.1) des Flüssigkeitsventils (12, 12a) bildet und durch ein Betätigungselement (14, 14a), vorzugsweise durch ein pneumatisch betätigbares Betätigungselement (14, 14a) zum Öffnen oder Schließen des Flüssigkeitsventils (12, 12a) gegen die Wirkung wenigstens einer Rückstellfeder (18.1) axial bewegbar ist.

15. Füllsystem nach Anspruch 14, **dadurch gekennzeichnet, dass** das Rückgasrohr (13) durch die wenigstens eine Rückstellfeder (18.1) in eine Schließstellung des Flüssigkeitsventils (12) vorgespannt ist, und dass das Betätigungselement einen eine Steuerkammer (19) begrenzenden Kolben (16) mit Kolbenstange (17) aufweist, die als Rohrstück ausgebildet einen Teil des Rückgasweges bildet und bei Beaufschlagung der Steuerkammer (19) mit einem Steuerdruck (P1, P2) mit einem Ende gegen ein die Abgabeöffnung entfernt liegendes Ende des Rückgasrohres (13) anliegt, sodass der Kanal des Rückgasrohres (13) in den Kanal der Kolbenstange (17) mündet.

16. Füllsystem nach Anspruch 15, **gekennzeichnet durch** wenigstens eine weitere Feder (18.2), mit der der Kolben (16) und die Kolbenstange (17) für ein Trennen der Verbindung zwischen den Kanälen des Rückgasrohres (13) und der Kolbenstange (17) vorgespannt ist.

17. Füllsystem nach Anspruch 14 oder 15, **dadurch gekennzeichnet, dass** die Steuerkammer (19) über ein Steuerventil (24) zum Öffnen des Flüssigkeitsventils (12) mit einem ersten Steuerdruck (P1), zum Schließen des Flüssigkeitsventils (12) mit einem zweiten, gegenüber dem ersten reduzierten Steuerdruck (P2) sowie zum Trennen der Verbindung zwischen den Kanälen des Rückgasrohres (13) und der Kolbenstange (17) mit einem dritten, gegenüber dem zweiten reduzierten Steuerdruck (Pu), beispielsweise mit Atmosphärendruck beaufschlagbar ist.

18. Füllsystem nach einem der Ansprüche 13 - 17, **dadurch gekennzeichnet, dass** der Kanal des Rückgasrohres (13a) in eine an jeder Füllposition (1a, 1b) individuell vorgesehenen Kammer (33) mündet, die unmittelbar oder über ein vorzugsweise pneumatisch steuerbares Ventil (34) mit der Sammel- und Trennkammer (21) in Verbindung steht.

19. Füllsystem nach einem der Ansprüche 11 - 18, **dadurch gekennzeichnet, dass** die Sammel- und Trennkammer (21) wenigstens einen oberen Anschluss (22) zum Abführen von gasförmigen Bestandteilen und einen unteren Anschluss (23) zum Abführen von Füllgut aufweist.

## Claims

1. Method for filling containers (3) with a liquid filling material, preferably in the form of spirits or wine, by using a filling system (2, 2a, 2b), with a plurality of filling positions (1, 1a, 1b) which each have a filling element (8, 8a) having a liquid valve (12, 12a), on a circulating driven transport element or rotor (5), and with a filling-material tank (4, 4a), which is provided in common on the transport element or rotor (5) for the filling positions (1, 1a, 1b) and forms at least one filling-material chamber (4.2, 4a.1) for accommodating the filling material, wherein the filling material is fed from the filling-material tank (4, 4a) to the particular container (3), located with a container opening in a sealed position at a contact element (25, 25a, 35) of a filling position (1, 1a, 1b), in a controlled manner via the liquid valve (12, 12a), and, after the ending of the filling process and after the closing of the liquid valve (12, 12a), pressurised Trinox gas or inert gas, for example in the form of a CO₂ gas and/or in the form of nitrogen, is admitted into the head space not occupied by filling material of the container (3), located in the sealing position at the contact element (25, 25a, 35), for the purpose of correcting the filling height, from a Trinox channel (27) provided at the transport element or rotor (5) and via a Trinox gas path (29, 29a) opening into the head space and preferably individually controlled, and, in the process, excess filling material is displaced from the container (3) together with the Trinox gas via a return-gas path (13, 13a, 17), **characterised in that** the head space of the respective container (3) is subjected to the Trinox gas via the Trinox gas path (29, 29a), which is formed on at least one part length inside a folding bellows element (31, 31.1, 31a) which extends between the contact element (25, 25a, 35) and a filling element housing (9, 9a) of the respective filling element (8, 8a) and/or extends to the transport element or the rotor (5).

2. Method according to claim 1, **characterised in that**, with the use of filling elements (8, 8a) with a filling tube (11, 11a), the Trinox gas path (29a) is configured as a ring channel (32) between the folding bellows element (31, 31a) surrounding the filling tube (11, 11a) and the filling tube (11, 11a).

3. Method according to claim 1 or 2, **characterised in that**, in order to adjust the filling height, the contact element (25, 25a, 35) is adjusted in its height.

4. Method according to any one of the preceding claims, **characterised in that** a return gas and/or filling material which, during the filling or the filling height correction, is displaced from the container interior via the return-gas path (13, 13a, 17), is accommodated in a collection and separation chamber (21), which is common to all the filling positions (1, 1a, 1b) and separated from the filling-material chamber (4.2, 4a.1) of the filling-material tank (4, 4a), and that in the collection and separation chamber (21) a separation takes place of gaseous and liquid constituent parts.

5. Method according to claim 4, **characterised in that** the gaseous constituents are conducted back into a gas chamber which is formed above the filling material level in the filling-material chamber (4.2, 4a.1) of the filling-material tank (4, 4a).

6. Method according to claim 4 or 5, **characterised in that** the filling-material separated from the gaseous constituents are ejected from the collection and separation chamber (21) or, after processing, are conveyed back again to the filling system (2, 2a, 2b) or its filling-material chamber (4, 4a).

7. Method according to any one of claims 4-6, **characterised in that** the return-gas path is formed at least on a part length of the channel of a return-gas tube (13, 13a), and that the return-gas tube (13, 13a) forms an element which determines the filling height of the filling-material in the container (3), **in that**, when the return-gas tube (13, 13a) is immersed into the filling-material level, which rises during the filling in the container (3), the further inflow of the filling material into the container is ended.

8. Filling system for filling containers (3) with a liquid filling material, preferably in the form of spirits or wine, with a plurality of filling positions (1, 1a, 1b), comprising in each case a filling element (8, 8a), on a circulating driven transport element or rotor (5), wherein the filling elements (8, 8a) comprise in each case a liquid channel (10), formed in a filling element housing (9, 9a), with a dispensing opening for the filling material and with a liquid valve (12, 12a) for the controlled opening and closing of the liquid channel (10), which is in connection with a filling-material chamber (4.2, 4a.1) of a filling-material tank (4, 4a), common to all the filling positions (1, 1a, 1b), and with a Trinox channel (27) provided at the transport element or rotor (5), from which, after the ending of the filling process and after the closing of the liquid valve (12, 12a), the head space not occupied by filling material of the container (3) which is in a sealed position at a contact element (25, 25a, 35) of the filling position (1, 1a, 1b), can be subjected, for the purpose of correcting the filling height, to a pressurised Trinox gas or inert gas, for example in the form of a CO₂ gas and/or in the form of nitrogen, via a Trinox gas path (29, 29a) opening into the head space and preferably individually controlled, in order that, in the process, excess filling material is displaced out of the container (3) with the Trinox gas via a return-gas path (13, 13a, 17), **characterised in that** the Trinox gas path (29, 29a) is formed on at least a part length inside a folding bellows element (31, 31.1, 31a), which extends between the contact element (25, 25a, 35) and the filling element housing (9, 9a) and/or between the transport element or the rotor (5).

9. Filling element according to claim 8, **characterised in that** the filling elements (8, 8a) comprise in each case a filling tube (11, 11a), and that the Trinox gas path (29a) is configured as a ring channel between the folding bellows element (31, 31a) surrounding the filling tube (11, 11a) and the filling tube (11, 11a)

10. Filling element according to claim 8 or 9, **characterised in that** the contact element (25, 25a, 35) is height adjustable in order to adjust the filling height.

11. Filling element according to any one of claims 8-10, **characterised in that** return-gas paths of the filling elements (8, 8a) are in connection with a collection and separation chamber (21), which is common to all the filling positions (1, 1a, 1b) and separated from the filling-material chamber (4.2, 4a.1) of the filling-material tank (4, 4a).

12. Filling element according to any one of claims 8-11, **characterised in that** the Trinox gas path (29, 29a) opens into a ring channel (30) surrounding the filling tube (12, 12a), closed to the outside and in connection with the container interior.

13. Filling element according to claim 11 or 12, **characterised in that** each filling element (8, 8a) comprises a return-gas tube (13, 13a), which is in connection with the collection and separation chamber (21).

14. Filling element according to claim 13, **characterised in that** return-gas tube (13) forms a valve tappet for a valve body (12.1) of the liquid valve (12, 12a), and can be moved axially by an actuation element (14, 14a), preferably by a pneumatically-actuatable actuation element (14, 14a), in order to open or close the liquid valve (12, 12a) against the effect of at least one resetting spring (18.1).

15. Filling element according to claim 14, **characterised in that** return-gas tube (13) is pre-tensioned by the at least one resetting spring (18.1) into a closed position of the liquid valve (12), and that the actuation element comprises a piston (16) with piston rod (17), delimiting a control chamber (19), which, configured as a tube piece, forms a part of the return-gas path, and, when the control chamber (19) is subjected to a control pressure (P1, P2), comes in contact with one end against an end of the return-gas tube (13) located remotely from the dispensing opening, such that the channel of the return-gas (13) opens into the channel of the piston rod (17).

16. Filling element according to claim 15, **characterised by** at least one further spring (18.2), by means of which the piston (16) and the piston rod (17) are subjected to pre-tension for a separation of the connection between the channels of the return-gas tube (13) and the piston rod (17).

17. Filling element according to claim 14 or 15, **characterised in that** the control chamber (19) can be subjected to a first control pressure (P1) via a control valve (24) in order to open the liquid valve (12), to a second control pressure (P2), reduced in comparison with the first pressure, in order to close the liquid valve (12), and to a third control pressure (Pu), reduced in comparison with the second pressure, in order to separate the connection between the channels of the return-gas tube (13) and the piston rod (17), for example with atmospheric pressure.

18. Filling element according to any one of claims 13-17, **characterised in that** the channel of the return-gas tube (13a) opens into a chamber (33), provided individually at each filling position (1a, 1b), which is in connection with the collection and separation chamber (21), either directly or by means of a preferably pneumatically controllable valve (34).

19. Filling element according to any one of claims 11-18, **characterised in that** the collection and separation chamber (21) comprises at least one upper connection (22) for conveying away gaseous constituents, and a lower connection (23) for conveying away filling material.

## Revendications

1. Procédé servant à remplir des contenants (3) d'un produit de remplissage liquide, de préférence se présentant sous la forme de spiritueux ou de vins, en utilisant un système de remplissage (2, 2a, 2b) comprenant plusieurs postes de remplissage (1, 1a, 1b) présentant respectivement un élément de remplissage (8, 8a) pourvu d'une soupape de liquide (12, 12a) au niveau d'un élément de transport ou au niveau d'un rotor (5) pouvant être entraîné en circulation, ainsi que comprenant une cuve de produit de remplissage (4, 4a), qui est prévue en commun aux postes de remplissage (1, 1a, 1b) au niveau de l'élément de transport ou au niveau du rotor (5) et qui forme au moins une chambre de produit de remplissage (4.2, 4a.1) servant à recevoir le produit de remplissage, dans lequel le produit de remplissage est amené de manière guidée depuis la cuve de produit de remplissage (4, 4a) en passant par la soupape de liquide (12, 12a) au contenant (3) respectif se trouvant en position étanche par une ouverture de contenant au niveau d'un élément d'appui (25, 25a, 35) d'un poste de remplissage (1, 1a, 1b) et après la fin du processus de remplissage et après la fermeture de la soupape de liquide (12, 12a), l'espace de tête, non occupé par le produit de remplissage, du contenant (3) se trouvant en position étanche au niveau de l'élément d'appui (25, 25a, 35) est soumis à l'action d'un gaz trinox ou d'un gaz inerte sous pression, par exemple sous la forme d'un gaz de CO₂ et/ou sous la forme d'azote, provenant d'un canal trinox (27) prévu au niveau de l'élément de transport ou au niveau du rotor (5) en passant par un trajet de gaz trinox (29, 29a) débouchant dans l'espace de tête et commandé de préférence de manière individuelle aux fins de la correction de hauteur de remplissage et du produit de remplissage en excédent est dans le cas présent refoulé hors du contenant (3) conjointement avec du gaz trinox en passant par un trajet de gaz de retour (13, 13a, 17), **caractérisé en ce**
**que** l'espace de tête du contenant (3) respectif est soumis à l'action du gaz trinox par l'intermédiaire du trajet de gaz trinox (29, 29a), qui est réalisé sur au moins une longueur partielle à l'intérieur d'un soufflet (31, 31.1, 31a), qui s'étend entre l'élément d'appui (25, 25a, 35) et un boîtier d'élément de remplissage (9, 9a) de l'élément de remplissage (8, 8a) respectif et/ou l'élément de transport ou le rotor (5).

2. Procédé selon la revendication 1, **caractérisé en ce que** lors de l'utilisation d'éléments de remplissage (8, 8a) avec le tuyau de remplissage (11, 11a), le trajet de gaz trinox (29a) est réalisé sous la forme d'un canal annulaire (32) entre le soufflet (31, 31a) entourant le tuyau de remplissage (11, 11a) et le tuyau de remplissage (11, 11a).

3. Procédé selon la revendication 1 ou 2, **caractérisé en ce que** l'élément d'appui (25, 25a, 35) est ajusté en hauteur afin de régler la hauteur de remplissage.

4. Procédé selon l'une quelconque des revendications précédentes, **caractérisé en ce qu'**un gaz de reflux et/ou un produit de remplissage refoulé lors du remplissage ou lors de la correction de hauteur de remplissage hors de l'espace intérieur de contenant en passant par le trajet de gaz de retour (13, 13a, 17) sont accueillis dans une chambre de collecte et de séparation (21) commune à tous les postes de remplissage (1, 1a, 1b) et séparée de l'espace de produit de remplissage (4.2, 4a.1) de la cuve de produit de remplissage (4, 4a), et qu'une séparation de constituants sous forme de gaz et de constituants liquides est effectuée dans la chambre de collecte et de séparation (21).

5. Procédé selon la revendication 4, **caractérisé en ce que** les constituants sous forme de gaz sont renvoyés dans un espace de gaz, qui est formé au-dessus du niveau de produit de remplissage dans l'espace de produit de remplissage (4.2, 4a.1) de la cuve de remplissage (4, 4a).

6. Procédé selon la revendication 4 ou 5, **caractérisé en ce que** le produit de remplissage séparé de constituants sous forme de gaz est rejeté de la chambre de collecte et de séparation (21) ou est ramené après une préparation au système de remplissage (2, 2a, 2b) ou à la cuve de produit de remplissage (4, 4a) de ce dernier.

7. Procédé selon l'une quelconque des revendications 4 - 6, **caractérisé en ce que** le trajet de gaz de retour est formé au moins sur une longueur partielle par le canal d'un tuyau de gaz de retour (13, 13a), et que le tuyau de gaz de retour (13, 13a) forme un élément définissant la hauteur de remplissage du produit de remplissage dans le contenant (3) de telle manière que lors de la plongée du tuyau de gaz de retour (13, 13a) dans le niveau de produit de remplissage augmentant dans le contenant (3) lors du remplissage, la poursuite de l'écoulement du produit de remplissage dans le contenant est terminée.

8. Système de remplissage servant à remplir des contenants (3) d'un produit de remplissage liquide, de préférence sous la forme de spiritueux ou de vins, comprenant plusieurs postes de remplissage (1, 1a, 1b) présentant respectivement un élément de remplissage (8, 8a) au niveau d'un élément de transport ou d'un rotor (5) pouvant être entraîné en circulation, dans lequel les éléments de remplissage (8, 8a) présentent respectivement un canal de liquide (10) réalisé dans un boîtier d'élément de remplissage (9, 9a), pourvu d'une ouverture de distribution pour le produit de remplissage et d'une soupape de liquide (12, 12a) servant à ouvrir et à fermer de manière commandée le canal de liquide (10), qui est relié à une chambre de produit de remplissage (4.2, 4a.1) d'une cuve de produit de remplissage (4, 4a) commune à tous les postes de remplissage (1, 1a, 1b), et comprenant également un canal trinox (27) prévu au niveau de l'élément de transport ou du rotor (5), à partir duquel, après la fin du processus de remplissage et après la fermeture de la soupape de liquide (12, 12a), l'espace de tête non occupé par le produit de remplissage du contenant (3) se trouvant en position étanche au niveau d'un élément d'appui (25, 25a, 35) du poste de remplissage (1, 1a, 1b) peut être soumis, aux fins de la correction de la hauteur de remplissage, à l'action d'un gaz trinox ou inerte sous pression, par exemple sous la forme d'un gaz de CO₂ et/ou sous la forme d'azote, par l'intermédiaire d'un trajet de gaz trinox (29, 29a) débouchant dans l'espace de tête et commandé de préférence individuellement, afin de refouler dans le cas présent du produit de remplissage en excédent hors du contenant (3) avec le gaz trinox par l'intermédiaire d'un trajet de gaz de retour (13, 13a, 17), **caractérisé en ce**
**que** le trajet de gaz trinox (29, 29a) est réalisé sur au moins une longueur partielle à l'intérieur d'un soufflet (31, 31.1, 31a), qui s'étend entre l'élément d'appui (25, 25a, 35) et le boîtier d'élément de remplissage (9, 9a) et/ou l'élément de transport ou le rotor (5).

9. Système de remplissage selon la revendication 8, **caractérisé en ce que** les éléments de remplissage (8, 8a) présentent respectivement un tuyau de remplissage (11, 11a), et que le trajet de gaz trinox (29a) est réalisé sous la forme d'un canal annulaire entre le soufflet (31, 31a) renfermant le tuyau de remplissage (11, 11a) et le tuyau de remplissage (11, 11a).

10. Système de remplissage selon la revendication 8 ou 9, **caractérisé en ce que** l'élément d'appui (25, 25a, 35) peut être ajusté en hauteur afin de régler la hauteur de remplissage.

11. Système de remplissage selon l'une quelconque des revendications 8 - 10, **caractérisé en ce que** des voies de gaz de retour des éléments de remplissage (8, 8a) sont reliées à une chambre de collecte et de séparation (21) commune à tous les postes de remplissage (1, 1a, 1b) et séparée de la chambre de produit de remplissage (4.2, 4a.1) de la cuve de remplissage (4, 4a).

12. Système de remplissage selon l'une quelconque des revendications 8 - 11, **caractérisé en ce que** le trajet de gaz trinox (29, 29a) débouche dans un canal annulaire (30) entourant le tuyau de remplissage (12, 12a), fermé vers l'extérieur et relié à l'espace intérieur de contenant.

13. Système de remplissage selon la revendication 11 ou 12, **caractérisé en ce que** chaque élément de remplissage (8, 8a) présente un tuyau de gaz de retour (13, 13a), qui est relié à la chambre de collecte et de séparation (21).

14. Système de remplissage selon la revendication 13, **caractérisé en ce que** le tuyau de gaz de retour (13) forme un poussoir de soupape pour un corps de soupape (12.1) de la soupape de liquide (12, 12a) et peut être déplacé de manière axiale par un élément d'actionnement (14, 14a), de préférence par un élément d'actionnement (14, 14a) pouvant être actionné de manière pneumatique servant à ouvrir ou à fermer la soupape de liquide (12, 12a) à l'encontre de l'action d'au moins un ressort de rappel (18.1).

15. Système de remplissage selon la revendication 14, **caractérisé en ce que** le tuyau de gaz de retour (13) est précontraint par l'au moins un ressort de rappel (18.1) dans une position de fermeture de la soupape de liquide (12), et que l'élément d'actionnement présente un piston (16) délimitant une chambre de commande (19), pourvu d'une tige de piston (17), qui, réalisée sous la forme d'une pièce tubulaire, forme une partie du trajet de gaz de retour et qui repose, lorsque la chambre de commande (19) est soumise à l'action d'une pression de commande (P1, P2), par une extrémité contre une extrémité du tuyau de gaz de retour (13) éloignée de l'ouverture de distribution, si bien que le canal du tuyau de gaz de retour (13) débouche dans le canal de la tige de piston (17).

16. Système de remplissage selon la revendication 15, **caractérisé par** au moins un autre ressort (18.2), avec lequel le piston (16) et la tige de piston (17) sont précontraints en vue d'une coupure de la liaison entre les canaux du tuyau de gaz de retour (13) et la tige de piston (17).

17. Système de remplissage selon la revendication 14 ou 15, **caractérisé en ce que** la chambre de commande (19) peut être soumise par l'intermédiaire d'une soupape de commande (24) servant à ouvrir la soupape de liquide (12), à l'action d'une première pression de commande (P1) servant à fermer la soupape de liquide (12), à l'action d'une deuxième pression de commande (P2) réduite par rapport à la première pression de commande et, aux fins de la coupure de la liaison entre les canaux du tuyau de gaz de retour (13) et la tige de piston (17), à l'action d'une troisième pression de commande (Pu) réduite par rapport à la deuxième pression de commande, par exemple à l'action de la pression atmosphérique.

18. Système de remplissage selon l'une quelconque des revendications 13 - 17, **caractérisé en ce que** le canal du tuyau de gaz de retour (13a) débouche dans une chambre (33) prévue individuellement au niveau de chaque poste de remplissage (1a, 1b), qui est reliée directement ou par l'intermédiaire d'une soupape (34) pouvant être commandée de préférence de manière pneumatique à la chambre de collecte et de séparation (21).

19. Système de remplissage selon l'une quelconque des revendications 11 - 18, **caractérisé en ce que** la chambre de collecte et de séparation (21) présente au moins un raccord supérieur (22) servant à évacuer des composants sous forme de gaz et un raccord inférieur (23) servant à évacuer du produit de remplissage.
